# EUROPÄISCHE PATENTANMELDUNG

(11) **EP 4 717 860 A1**
(43) Veröffentlichungstag der Anmeldung: **01.04.2026**
(21) Anmeldenummer: 25201187.9
(22) Anmeldetag: 09.09.2025
(51) Int. Cl.: E05B 77/26, E05B 83/42, E05B 77/30, E05B 81/16, E05B 81/34, E05B 81/90

(54) **BEWEGLICHES FAHRZEUGELEMENT**

(30) Priorität: 30.09.2024 DE 102024209520
(71) Anmelder: Witte Automotive GmbH, 42551 Velbert (DE)
(72) Erfinder: GELLHAUS, Bernd, 44805 Bochum (DE); WIEMANN, Matthias, 44799 Bochum (DE)
(74) Vertreter: Liedtke & Partner Patentanwälte

(57) **Zusammenfassung**

Die Erfindung betrifft ein bewegliches Fahrzeugelement (1) mit einem Innengriff (2), einem Außengriff (4) und einer Verriegelungsvorrichtung (6), welche
- ein Schloss (6.2) mit einem Schlossmechanismus (6.2.1) mit einer Schlossfalle (6.2.2) und einer Sperrklinke (6.2.3) und
- eine Zusatzverriegelung (6.4) umfasst,

wobei die Zusatzverriegelung (6.4) direkt in das Schloss (6.2) integriert ist, um dieses zusätzlich gegen ein unerwünschtes Öffnen des beweglichen Fahrzeugelements (1) zu verriegeln,
wobei das Schloss (6.2) in dem beweglichen Fahrzeugelement (1) bündig montiert ist und die Zusatzverriegelung (6.4) derart bündig in das Schloss (6.2) integriert ist, dass diese Zusatzverriegelung (6.4) nur bei geöffnetem Fahrzeugelement (1) manuell aktivierbar ist.

## Beschreibung

Die Erfindung betrifft ein bewegliches Fahrzeugelement, insbesondere eine Fahrzeugtür, eines Fahrzeugs, insbesondere eines Nutzfahrzeugs.

Das bewegliche Fahrzeugelement ist insbesondere eine Fahrzeugtür, zum Beispiel eine Seitentür, eine Hecktür, eine Heckklappe, eine Motorhaube oder dergleichen. Üblicherweise umfasst das jeweilige bewegliche Fahrzeugelement eine Verriegelungsvorrichtung, zum Beispiel ein Schloss, um das Fahrzeug zu verriegeln, insbesondere zu verschließen. Zunehmend besteht der Bedarf nach einer Verriegelung des Fahrzeugs auch dann, wenn dieses abgestellt ist und ein Fahrzeugführer sich noch im Fahrzeug befindet.

Aufgabe der vorliegenden Erfindung ist es, ein bewegliches Fahrzeugelement mit einer verbesserten Verriegelungsvorrichtung bereitzustellen.

Die Aufgabe wird erfindungsgemäß mit einem beweglichen Fahrzeugelement mit den Merkmalen des Anspruchs 1 gelöst.

Vorteilhafte Weiterbildungen sind Gegenstand der abhängigen Ansprüche.

Das erfindungsgemäße bewegliche Fahrzeugelement umfasst zumindest einen Innengriff, einen Außengriff und eine Verriegelungsvorrichtung, welche zumindest ein Schloss mit einem Schlossmechanismus mit einer Schlossfalle und einer Sperrklinke zur Verriegelung des beweglichen Fahrzeugelements und eine Zusatzverriegelung umfasst, wobei die Zusatzverriegelung direkt in das Schloss integriert ist, um dieses Schloss zusätzlich gegen ein unerwünschtes Öffnen des beweglichen Fahrzeugelements zu verriegeln, und wobei das Schloss in dem beweglichen Fahrzeugelement bündig montiert ist und die Zusatzverriegelung derart bündig in das Schloss integriert ist, dass diese Zusatzverriegelung nur bei geöffnetem Fahrzeugelement manuell aktivierbar ist.

Die mit der Erfindung erzielten Vorteile bestehen insbesondere darin, dass mittels einer solchen in das Schloss integrierten Zusatzverriegelung diese vom Fahrer des Fahrzeugs selbst in einfacher Art und Weise vor einer Übernachtung im Fahrzeug aktiviert werden kann, um das Schloss in seiner Verriegelungsstellung zu sichern.

Ein Ausführungsbeispiel sieht vor, dass die Zusatzverriegelung und das Schloss, insbesondere der Schlossmechanismus, unabhängig voneinander verriegelbar und/oder zeitgleich entriegelbar sind.

Darüber hinaus kann die Zusatzverriegelung mit dem Innengriff derart bewegungsgekoppelt sein, dass die Zusatzverriegelung im aktivierten Zustand von innen mittels des Innengriffs entriegelbar ist, insbesondere in den nicht aktivierten Zustand zurück bringbar ist. Insbesondere sind die Zusatzverriegelung und das Schloss nur bei geschlossenem Fahrzeugelement und von innen mittels des Innengriffs in einem Hub oder mit einer Zugbewegung am Innengriff entriegelbar. Gegenüber herkömmlichen Doppelhubentriegelungen am Innengriff ist somit in einem Notfall eine schnelle und sichere Entriegelung und Öffnung der betreffenden Fahrzeugtür (= des beweglichen Fahrzeugelements) ermöglicht. Die Zusatzversicherung ist als eine Nachtsicherung ausgebildet. Die Zusatzverriegelung ist als manuell aktivierbare Nachtsicherung in das Schloss integriert.

Beispielsweise kann der Innengriff eingerichtet sein, bei einem geschlossenen Fahrzeugelement durch einen, insbesondere einen einzigen, Griffhub sowohl das Schloss als auch die Zusatzverriegelung zu entriegeln. Hierdurch kann ein zusätzliches Element zur Entriegelung der Zusatzverriegelung entfallen. Beispielsweise ist hierzu der Innengriff sowohl mit der Zusatzverriegelung als auch mit dem Schloss, insbesondere mit dem Schlossmechanismus, gekoppelt.

Des Weiteren kann die Zusatzverriegelung beabstandet zum Schlossmechanismus im Schlossgehäuse angeordnet sein. Dies ermöglicht in einfacher Art und Weise eine separate Verriegelung oder Aktivierung der Zusatzverriegelung.

Vorzugsweise kann die Zusatzverriegelung außerhalb eines Einlaufbereichs des Schlosses, insbesondere des Schlossmechanismus, angeordnet sein. Beispielsweise kann die Zusatzverriegelung oberhalb des Einlaufbereichs und/oder des Schlossmechanismus im Schlossgehäuse, insbesondere in einer oberen Schlossgehäusehälfte, angeordnet sein. Dabei kann die Zusatzverriegelung derart in das Schlossgehäuse integriert sein, dass diese bündig in dieses integriert ist. Mit anderen Worten: Die Zusatzverriegelung ist nicht im Einlaufbereich eines Schließbügels oder eines Schließbolzens angeordnet, sondern außerhalb von diesen und beabstandet zu diesen.

Vorzugsweise ist die Zusatzverriegelung einteilig oder mehrteilig ausgebildet. Beispielsweise kann die Zusatzverriegelung einen Sicherungshebel und einen Aktivierungsabschnitt aufweisen. Der Sicherungshebel dient dem Sichern der Verriegelungsstellung des Schlosses. Der Aktivierungsabschnitt dient insbesondere einer manuellen Verstellung der Zusatzverriegelung aus einer nicht aktivierten Stellung in eine aktivierte Stellung. Die Zurückstellung der Zusatzverriegelung erfolgt ausschließlich über die Betätigung des Innengriffs und kann nicht von außen erfolgen. Beispielsweise kann der Aktivierungsabschnitt eine Werkzeugausnehmung, insbesondere einen Schlitz für einen Schraubendreher, umfassen, damit dieser im gefügten Zustand den Sicherungshebel in seine aktivierte Stellung, insbesondere eine Sperrstellung, bringen kann.

Beispielsweise kann der Sicherungshebel drehbar an einem ortsfesten Schlossmodul, insbesondere an einem Schlossgehäuse, angeordnet sein.

Der Sicherungshebel kann einen Mitnahmeabschnitt aufweisen, der bei Aktivierung des Sicherungshebels, insbesondere bei einem Schwenken um einen vorgegebenen Winkelbereich in den aktivierten Zustand, einen Verriegelungshebel in eine Verriegelungsstellung bringt und diesen in dieser Verriegelungsstellung sperrt.

Darüber hinaus kann der Sicherungshebel eine Sperrkontur aufweisen, die bei Aktivierung des Sicherungshebels, in einen sperrenden Eingriff an einer Gegensperrkontur gelangt oder steht. Hierdurch ist der Sicherungshebel im aktivierten Zustand gesichert gehalten. Dadurch wiederum ist der Verriegelungshebel in seiner Verriegelungsstellung gesichert gehalten.

Der Sicherungshebel steht im nicht aktivierten Zustand außer Eingriff von dem Verriegelungshebel. Hierdurch kann der Verriegelungshebel sich frei bewegen, insbesondere kann der Verriegelungshebel frei zwischen seiner Verriegelungsstellung und seiner Entriegelungsstellung bewegt werden, um beispielsweise eine Zentralverriegelung zu betätigen (= zu verriegeln) oder freizugeben (= zu entriegeln). Der Verriegelungshebel kann dabei manuell oder elektromotorisch betätigt werden. Somit kann das Schloss als ein manuell betätigbares Schloss oder als ein elektromotorisch betätigbares Schloss ausgebildet sein.

Der Sicherungshebel kann des Weiteren beispielsweise eine Ausrichtkontur umfassen, die eingerichtet ist, den Sicherungshebel axial, insbesondere relativ zu dem Schlossgehäuse und/oder dem Aktivierungsabschnitt, auszurichten und zu positionieren. Darüber hinaus kann der Sicherungshebel zumindest bereichsweise aus einem flexiblen Material gebildet sein. Hierdurch ist der Sicherungshebel einfach und insbesondere geräuscharm in den aktivierten Zustand bringbar. Alternativ kann der Sicherungshebel Rastnuten aufweisen und das Schlossgehäuse oder ein Zusatzelement bereichsweise flexibel ausgebildet sein.

Bevorzugt ist das bewegliche Fahrzeugelement eine Fahrzeugtür, zum Beispiel eine Seitentür, eine Hecktür, eine Heckklappe, eine Motorhaube oder dergleichen.

Ausführungsbeispiele der Erfindung werden anhand von Zeichnungen näher erläutert. Dabei zeigen:
- Figur 1: schematisch in Explosionsdarstellung ein bewegliches Fahrzeugelement mit einem Innengriff, einem Außengriff und einer Verriegelungsvorrichtung,
- Figur 2: schematisch in Draufsicht ein teilweise geöffnetes Schlossgehäuse der Verriegelungsvorrichtung mit einer Zusatzverriegelung in einem nicht aktivierten Zustand,
- Figur 3: schematisch in einer weiteren Draufsicht die Verriegelungsvorrichtung nach Figur 2 mit der Zusatzverriegelung im nicht aktivierten Zustand,
- Figur 4: schematisch in einer weiteren Draufsicht die Verriegelungsvorrichtung nach Figur 2 mit einem Bewegungsablauf, um die Zusatzverriegelung vom nicht aktivierten Zustand in einen aktivierten Zustand zu bringen,
- Figur 5: schematisch in einer weiteren Draufsicht die Verriegelungsvorrichtung nach Figur 2 mit einem Bewegungsablauf, um die Zusatzverriegelung vom aktivierten Zustand zurück in den nicht aktivierten Zustand zu bringen,
- Figur 6: schematisch in perspektivischer Ansicht die Verriegelungsvorrichtung,
- Figur 7: schematisch in perspektivischer Ansicht die Verriegelungsvorrichtung mit geschlossenem Schlossgehäuse und der bündig in dieses integrierten Zusatzverriegelung,
- Figur 8: schematisch in perspektivischer Ansicht eine mehrteilige Zusatzverriegelung mit einem Sicherungshebel und einem Aktivierungsabschnitt,
- Figur 9: schematisch in perspektivischer Ansicht den separaten Sicherungshebel,
- Figur 10: schematisch in perspektivischer Ansicht den separaten Aktivierungsabschnitt,
- Figur 11: schematisch einen vergrößerten Ausschnitt der Zusatzverriegelung im Bereich des Sicherungshebels mit einem Mitnahmeabschnitt,
- Figur 12: schematisch einen vergrößerten Ausschnitt der Zusatzverriegelung im Bereich einer Sperrkontur,
- Figur 13: schematisch einen vergrößerten Ausschnitt der Zusatzverriegelung beim Angreifen oder Anlegen des Mitnahmeabschnitts an einen Verriegelungshebel einer Zentralverriegelung,
- Figur 14: schematisch einen vergrößerten Ausschnitt der Zusatzverriegelung bei Mitnahme des Verriegelungshebels mittels des Mitnahmeabschnitts beim Bewegen der Zusatzverriegelung vom nicht aktivierten Zustand (Stellung) in den aktivierten Zustand (Stellung),
- Figur 15: schematisch einen vergrößerten Ausschnitt der Zusatzverriegelung im Bereich der Sperrkontur im aktivierten Zustand,
- Figur 16: schematisch einen vergrößerten Ausschnitt der Zusatzverriegelung im Bereich der Sperrkontur im nicht aktivierten Zustand, und
- Figur 17: schematisch in perspektivischer Ansicht die am Schlossgehäuse drehbar gelagerte Zusatzverriegelung.

Einander entsprechende Teile sind in allen Figuren mit den gleichen Bezugszeichen versehen.

Figur 1 zeigt schematisch in Explosionsdarstellung ein bewegliches Fahrzeugelement 1 mit einem Innengriff 2, einem Außengriff 4 und einer Verriegelungsvorrichtung 6.

Die Verriegelungsvorrichtung 6 ist beispielsweise als ein Montagemodul an einer Stirnseite 1.1 des Fahrzeugelements 1 in einer Ausnehmung 1.2 bündig anordbar/angeordnet und montierbar/montiert. Der Außengriff 4 ist beispielsweise als ein Montagemodul außen an dem beweglichen Fahrzeugelement 1 anordbar/angeordnet und montierbar/montiert. Der Innengriff 2 ist beispielsweise als ein Montagemodul innen an dem beweglichen Fahrzeugelement 1 anordbar/angeordnet und montierbar/montiert.

Das bewegliche Fahrzeugelement 1 ist beispielsweise eine Fahrzeugtür, eine Seitentür, eine Heckklappe, eine Hecktür, eine Motorhaube oder dergleichen.

Der Innengriff 2 und die Verriegelungsvorrichtung 6 sind über ein erstes Zugmittel 8 miteinander mechanisch gekoppelt. Durch die Betätigung des Innengriffs 2 wird über das erste Zugmittel 8, insbesondere einen Bowdenzug, die Verriegelungsvorrichtung 6 entriegelt, so dass das bewegliche Fahrzeugelement 1 geöffnet werden kann.

Der Außengriff 4 und die Verriegelungsvorrichtung 6 sind mindestens über ein zweites Zugmittel 10, insbesondere einen Bowdenzug, miteinander mechanisch gekoppelt. Dabei kann beispielsweise durch eine Betätigung des Außengriffs 4 über das zweite Zugmittel 10 die Verriegelungsvorrichtung 6 entriegelt werden, so dass das bewegliche Fahrzeugelement 1 geöffnet werden kann. Alternativ oder zusätzlich kann der Außengriff 4 einen nicht dargestellten Schließzylinder umfassen. Beispielsweise ist der Schließzylinder in einer Abdeckkappe 14 im Außengriff 4 auf dessen Außenseite integriert. Der Schließzylinder kann signaltechnisch mit einem Mikroschalter gekoppelt sein. Wird nun am Schließzylinder ein Schlüssel 20 eingeführt und betätigt, so wird anhand der Stellung der Mikroschalter mittels integrierter Griffelektronik 18 ein Öffnungssignal oder ein Schließsignal für die Verriegelungsvorrichtung 6 erzeugt. Zusätzlich kann der Schließzylinder eine Aufnahme 12, in welcher ein Stellmittel 22, insbesondere eine Schubstange, eingehängt ist, welche beim Betätigen des Schlüssels 20 entsprechend bewegt, insbesondere geschoben, wird, infolge dessen das Stellmittel 22 betätigt und die Verriegelungsvorrichtung 6 entriegelt wird, so dass das bewegliche Fahrzeugelement 1 geöffnet werden kann, oder die Verriegelungsvorrichtung 6 verriegelt werden kann.

Die Verriegelungsvorrichtung 6 umfasst ein Schlossgehäuse 6.1, in welchem ein nachfolgend beschriebenes Schloss 6.2 (dargestellt in Figur 2) geschützt angeordnet ist.

Figur 2 zeigt schematisch in Draufsicht ein teilweise geöffnetes Schlossgehäuse 6.1 der Verriegelungsvorrichtung 6 mit einer Zusatzverriegelung 6.4 in einem nicht aktivierten Zustand 100, insbesondere in einer nicht aktivierten Stellung 100. Figur 3 zeigt schematisch in einer weiteren Draufsicht die Verriegelungsvorrichtung 6 nach Figur 2 mit der Zusatzverriegelung 6.4 im nicht aktivierten Zustand 100.

Das Schlossgehäuse 6.1 ist beispielsweise mehrteilig, insbesondere zweiteilig, ausgebildet. Das Schlossgehäuse 6.1 kann zwei lösbar miteinander verbindbare Schlossgehäuseschalen 6.1.1 umfassen.

Die Verriegelungsvorrichtung 6 umfasst zumindest das Schloss 6.2 mit einem Schlossmechanismus 6.2.1 mit einer Schlossfalle 6.2.2 (auch Drehfalle genannt) für eine Schließeinheit 24, zum Beispiel einen Schließbolzen oder Schließbügel (auch in Figur 7 dargestellt), der beispielsweise fahrzeugfest an einer Fahrzeugstruktur montiert ist, und einer Sperrklinke 6.2.3 zur Verriegelung des beweglichen Fahrzeugelements 1 (dargestellt in Figur 1).

Die Verriegelungsvorrichtung 6 umfasst darüber hinaus eine Zusatzverriegelung 6.4. Die Zusatzverriegelung 6.4 für das Schloss 6.2 ist als eine Nachtsicherung ausgebildet.

Die Zusatzverriegelung 6.4 ist hierzu direkt in das Schloss 6.2 integriert, um dieses Schloss 6.2 zusätzlich gegen ein unerwünschtes Öffnen des beweglichen Fahrzeugelements 1 zu verriegeln.

Das Schloss 6.2 ist in dem beweglichen Fahrzeugelement 1 bündig montiert. Die Zusatzverriegelung 6.4 ist bündig in das Schloss 6.2 integriert, insbesondere derart integriert, dass diese Zusatzverriegelung 6.4 nur bei geöffnetem beweglichen Fahrzeugelement 1 manuell aktivierbar ist.

Insbesondere kann die Zusatzverriegelung 6.4 derart in das Schlossgehäuse 6.1 integriert sein, dass diese bündig in dieses integriert ist. Ferner kann die Zusatzverriegelung 6.4 außerhalb eines Einlaufbereichs 6.13 (dargestellt in Figur 7) des Schlosses 6.2, insbesondere des Schlossmechanismus 6.2.1, angeordnet sein. Beispielsweise kann die Zusatzverriegelung 6.4 oberhalb des Einlaufbereichs 6.13 und/oder des Schlossmechanismus 6.2.1 im Schlossgehäuse 6.1, insbesondere in einer oberen Schlossgehäusehälfte, angeordnet sein. Mit anderen Worten: Die Zusatzverriegelung 6.4 ist nicht im Einlaufbereich 6.13 einer Schließeinheit 24 (gestrichelt dargestellt), insbesondere eines Schließbügels oder eines Schließbolzens, angeordnet, sondern außerhalb vom Einlaufbereich 6.13.

Des Weiteren kann die Zusatzverriegelung 6.4 beabstandet zum Schlossmechanismus 6.2.1 im Schlossgehäuse 6.1, insbesondere oberhalb des Einlaufbereichs 6.13 im Schlossgehäuse 6.1, angeordnet und integriert sein. Dies ermöglicht in einfacher Art und Weise eine separate Verriegelung oder Aktivierung der Zusatzverriegelung 6.4. Diese kann dabei auf einer Außenseite des Schlossgehäuses 6.1 in dieses integriert sein, wie in Figur 7 gezeigt.

Beispielsweise kann der Innengriff 2 (dargestellt in Figur 1) eingerichtet sein, bei einem geschlossenen beweglichen Fahrzeugelement 1 durch einen, insbesondere einen einzigen, Griffhub sowohl das Schloss 6.2 als auch die Zusatzverriegelung 6.4 zu entriegeln. Hierdurch kann ein zusätzliches Element zur Entriegelung der Zusatzverriegelung 6.4 entfallen. Beispielsweise kann hierzu der Innengriff 2 sowohl mit der Zusatzverriegelung 6.4 als auch mit dem Schloss 6.2, insbesondere mit dem Schlossmechanismus 6.2.1, zum Beispiel über ein oder mehrere erste Zugmittel 8, gekoppelt sein. Alternativ kann der Innengriff 2 mit dem Schlossmechanismus 6.2.1 und dieser mit der Zusatzverriegelung 6.4 zum gemeinsamen Entriegeln bewegungsgekoppelt sein.

Mittels einer solchen in das Schloss 6.2 integrierten Zusatzverriegelung 6.4, welche von außen manuell aktivierbar ist, kann ein Fahrer des Fahrzeugs selbst in einfacher Art und Weise bei einer Übernachtung im Fahrzeug die Zusatzverriegelung 6.4 aktivieren, um das Schloss 6.2 in einer Verriegelungsstellung 102 (dargestellt in Figur 4) zu sichern.

In der Verriegelungsstellung 102 ist die Schlossfalle 6.2.2 lösbar in die Schließeinheit 24 (dargestellt in Figur 7) eingefallen und mittels der Sperrklinke 6.2.3 gesichert.

Die Verriegelungsvorrichtung 6 umfasst darüber hinaus als Betätigungsmechanismus einen Verriegelungshebel 6.6 und einen Entriegelungshebel 6.8 für das Schloss 6.2 und/oder eine nicht näher dargestellte Zentralverriegelung. Der Verriegelungshebel 6.6 und der Entriegelungshebel 6.8 sind mittels einer Antriebseinheit 6.10 betätigbar. Der Entriegelungshebel 6.8 kann wiederum einen Kolben 6.9 (dargestellt in Figur 2) betätigen. Die Antriebseinheit 6.10 ist mittels Signale einer nicht dargestellten Zentralverriegelungssteuerung steuerbar. Die Antriebseinheit 6.10 ist beispielsweise ein Spindelantrieb, der über ein Getriebe 6.12, insbesondere ein Zahnradgetriebe, mit dem Verriegelungshebel 6.6 und dem Entriegelungshebel 6.8 bewegungsgekoppelt ist.

In Figur 2 ist der Verriegelungshebel 6.6 in einer entriegelten Stellung 104 gezeigt. Der Entriegelungshebel 6.8 ist noch nicht betätigt, so dass die Schlossfalle 6.2.2 noch in ihrer Schließstellung 106 steht. Die Schlossfalle 6.2.2 ist in ihrer Schließstellung 106 und mittels der Sperrklinke 6.2.3, beispielsweise durch einen selbsthemmenden Eingriff 108 zwischen beiden, gesichert. Die Zentralverriegelung ist entriegelt und das bewegliche Fahrzeugelement 1 kann geöffnet werden.

Die Zusatzverriegelung 6.4 ist im nicht aktivierten Zustand 100, so dass der Verriegelungshebel 6.6 und/oder der Entriegelungshebel 6.8 (dargestellt in Figur 3) mittels der Antriebseinheit 6.10 frei beweglich ist und betätigt werden kann, um das Schloss 6.2 zu verriegeln beziehungsweise zu öffnen. Mit anderen Worten: Die Zusatzverriegelung 6.4 steht im nicht aktivierten Zustand 100 außer Eingriff von dem Verriegelungshebel 6.6. Hierdurch kann der Verriegelungshebel 6.6 sich frei bewegen, insbesondere kann der Verriegelungshebel 6.6 frei zwischen der Verriegelungsstellung 102 (dargestellt in Figur 4) und der Entriegelungsstellung 104 bewegt werden, um beispielsweise das Schloss 6.2 und optional eine Zentralverriegelung zu betätigen (= zu verriegeln) oder freizugeben (= zu entriegeln). Der Verriegelungshebel 6.6 und/oder der Entriegelungshebel 6.8 kann/können dabei manuell oder elektromotorisch betätigt werden. Somit kann das Schloss 6.2 als ein manuell betätigbares Schloss 6.2 oder als ein elektromotorisch betätigbares Schloss 6.2 mittels der Antriebseinheit 6.10 ausgebildet sein.

Figur 4 zeigt schematisch in einer weiteren Draufsicht die Verriegelungsvorrichtung 6 mit einem Bewegungsablauf, um die Zusatzverriegelung 6.4 vom nicht aktivierten Zustand 100 gemäß Figuren 2 und 3 in einen aktivierten Zustand 110 gemäß Pfeil 200 zu bringen, in welchem die Zusatzverriegelung 6.4 das Schloss 6.2 vor einem ungewollten Öffnen schützt, indem der Verriegelungshebel 6.6 und damit das Schloss 6.2 mit der eingefallenen Schlossfalle 6.2.2 in die Verriegelungsstellung 102 gemäß Pfeil 202 gestellt und in dieser mittels der Zusatzverriegelung 6.4 gesichert wird/ist.

Die Schlossfalle 6.2.2 ist in ihrer Schließstellung 106.

Figur 5 zeigt schematisch in einer weiteren Draufsicht die Verriegelungsvorrichtung 6 mit einem Bewegungsablauf, um die Zusatzverriegelung 6.4 vom aktivierten Zustand 110 gemäß Figur 4 zurück in den nicht aktivierten Zustand 100 gemäß Pfeil 203 zu bringen. Figur 6 zeigt schematisch in perspektivischer Ansicht die Verriegelungsvorrichtung 6 mit der Kopplung zum Innengriff 2 zur Deaktivierung der Zusatzverriegelung 6.4 durch einen Betätigungszug gemäß Pfeil 204 am Innengriff 2 (Figur 1), der über das erste Zugmittel 8 (Figur 1) den Entriegelungshebel 6.8 gemäß Pfeil 206 (Figur 5) betätigt, insbesondere schwenkt, wobei der Entriegelungshebel 6.8 den Kolben 6.9 (dargestellt in Figur 2), zum Beispiel einen Stößel oder Stift, in Richtung der Sperrklinke 6.2.3 gemäß Pfeil 208 drückt, so dass die Sperrklinke 6.2.3 gemäß Pfeil 210 außer Eingriff von der Schlossfalle 6.2.2 gelangt und die Schlossfalle 6.2.2 gemäß Pfeil 212 öffnet und in eine Offenstellung 112 gelangt, wie in Figuren 5 und 6 gezeigt.

Dabei wird der Verriegelungshebel 6.6 in seine entriegelte Stellung 104 gemäß Pfeil 214 gestellt.

Insbesondere ist die Zusatzverriegelung 6.4 mit dem Innengriff 2 derart bewegungsgekoppelt (wie in Figur 1 gezeigt), dass die Zusatzverriegelung 6.4 im aktivierten Zustand 110 (dargestellt in Figur 4) von innen mittels des Innengriffs 2 entriegelbar ist. Insbesondere sind die Zusatzverriegelung 6.4 und das Schloss 6.2 nur bei geschlossenem beweglichen Fahrzeugelement 1 und von innen mittels des Innengriffs 2 in einem Hub oder mit einer Zugbewegung gemäß Pfeil 204 am Innengriff 2 entriegelbar. Somit ist in einem Notfall eine schnelle und sichere Entriegelung und Öffnung des beweglichen Fahrzeugelements 1 ermöglicht.

Figur 7 zeigt schematisch in perspektivischer Ansicht die Verriegelungsvorrichtung 6 mit geschlossenem Schlossgehäuse 6.1 (dargestellt in Figur 1) und der bündig in diese integrierte Zusatzverriegelung 6.4. Die Zusatzverriegelung 6.4 ist als manuell aktivierbare Nachtsicherung in das Schloss 6.2 integriert. Die Zusatzverriegelung 6.4 ist im nicht aktivierten Zustand 100 gestellt. Die Zusatzverriegelung 6.4 ist derart bündig in das Schloss 6.2, insbesondere das Schlossgehäuse 6.1, integriert, dass diese Zusatzverriegelung 6.4 nur bei geöffnetem Fahrzeugelement 1 manuell aktivierbar ist.

Die Zusatzverriegelung 6.4 weist hierzu beispielsweise einen Aktivierungsabschnitt 6.4.1 auf, der beispielsweise als ein Schlitz 6.4.2 ausgebildet ist, in welchen ein Schraubendreher oder eine Münze von außen eingreifen kann, um den Aktivierungsabschnitt 6.4.1 und mit diesem die Zusatzverriegelung 6.4 von dem nicht aktivierten Zustand 100 in den aktivierten Zustand 110 (dargestellt in Figur 4) zu stellen, insbesondere zu drehen gemäß Pfeil 216.

Figur 8 zeigt schematisch in perspektivischer Ansicht eine mehrteilige Zusatzverriegelung 6.4. Die Zusatzverriegelung 6.4 umfasst den Aktivierungsabschnitt 6.4.1 mit dem Schlitz 6.4.2 und einen Sicherungshebel 6.4.3.

Der Sicherungshebel 6.4.3 dient dem Sichern der Verriegelungsstellung 102 (dargestellt in Figur 4) des Schlosses 6.2. Der Aktivierungsabschnitt 6.4.1 dient insbesondere einer manuellen Verstellung der Zusatzverriegelung 6.4 aus dem nicht aktivierten Zustand 100 (dargestellt in Figur 2) in den aktivierten Zustand 110 (dargestellt in Figur 4). Beispielsweise kann der Aktivierungsabschnitt 6.4.1 als eine Werkzeugausnehmung den Schlitz 6.4.2 für einen Schraubendreher oder eine Münze umfassen, damit dieser im gefügten Zustand den Sicherungshebel 6.4.3 in seine aktivierte Stellung, insbesondere eine Sperrstellung als Nachtsicherung, und damit in den aktivierten Zustand 110 bringen kann.

Der Sicherungshebel 6.4.3 kann einen Mitnahmeabschnitt 6.4.4 aufweisen, der bei Aktivierung des Sicherungshebels 6.4.3, insbesondere bei einem Schwenken in den aktivierten Zustand 110, den Verriegelungshebel 6.6 (dargestellt in Figur 2) mitnimmt und diesen in seine Verriegelungsstellung 102 bringt und diesen in dieser Verriegelungsstellung 102, insbesondere selbsthemmend, zum Beispiel durch aneinander anliegenden Keilflächen von Verriegelungshebel 6.6 und Sicherungshebel 6.4.3, sperrt.

Darüber hinaus kann der Sicherungshebel 6.4.3 eine Sperrkontur 6.4.5 aufweisen, die bei Aktivierung des Sicherungshebels 6.4.3, in einen sperrenden Eingriff an einer Gegensperrkontur 6.1.2 (Figur 15) gelangt oder steht. Hierdurch ist der Sicherungshebel 6.4.3 im aktivierten Zustand 110 gesichert gehalten. Dadurch wiederum ist der Verriegelungshebel 6.6 in seiner Verriegelungsstellung 102 gesichert gehalten. Alternativ, nicht näher dargestellt, kann der Sicherungshebel 6.4.3 Rastnuten aufweisen und das Schlossgehäuse 6.1 oder ein Zusatzelement entsprechend bereichsweise flexibel ausgebildet sein.

Figur 9 zeigt schematisch in perspektivischer Ansicht den separaten Sicherungshebel 6.4.3. Figur 10 zeigt schematisch in perspektivischer Ansicht den separaten Aktivierungsabschnitt 6.4.1 mit Schlitz 6.4.2. Der Aktivierungsabschnitt 6.4.1 umfasst einen Gegenkopplungsabschnitt 6.4.9, der lösbar in dem Kopplungsabschnitt 6.4.6 (dargestellt in Figur 9) des Sicherungshebels 6.4.3 (dargestellt in Figur 8) anordbar ist. Der Gegenkopplungsabschnitt 6.4.9 weist beispielsweise Kopplungsarme oder Kopplungsrippen oder dergleichen auf, die lösbar im Kopplungsabschnitt 6.4.6 anordbar, insbesondere rastend, klemmend oder dergleichen verbindbar sind.

Der Sicherungshebel 6.4.3 ist zumindest bereichsweise aus einem flexiblen Material gebildet. Hierdurch kann der Sicherungshebel 6.4.3 einfach und ausgerichtet montiert werden und insbesondere geräuscharm in den aktivierten Zustand 110 (dargestellt in Figur 4) gebracht werden.

Der Sicherungshebel 6.4.3 ist separat aus einem Kunststoffmaterial, insbesondere aus einem Spritzgussmaterial, gebildet. Der Sicherungshebel 6.4.3 umfasst zusätzlich zum Mitnahmeabschnitt 6.4.4 (dargestellt in Figur 8) einen Kopplungsabschnitt 6.4.6, insbesondere Rasthaken, Klemmhaken, Klipshaken oder dergleichen, um mit dem Aktivierungsabschnitt 6.4.1 lösbar gekoppelt, insbesondere formschlüssig und/oder kraftschlüssig verbunden, zu werden. Der Kopplungsabschnitt 6.4.6 ist als eine, insbesondere hohlzylinderische, Grundeinheit 6.4.8 (dargestellt in Figur 9) ausgebildet.

Der Mitnahmeabschnitt 6.4.4 ist als ein Mitnahmearm ausgebildet. Der Mitnahmeabschnitt 6.4.4 steht auf einer Seite senkrecht vom Kopplungsabschnitt 6.4.6 ab.

Der Mitnahmeabschnitt 6.4.4 ist als ein Hohlprofilarm mit Verstärkungsrippen 6.4.7 (dargestellt in Figur 9) ausgebildet. Die Sperrkontur 6.4.5 (dargestellt in Figur 8) steht ebenfalls senkrecht vom Kopplungsabschnitt 6.4.6 ab, insbesondere von einer Seite des Kopplungsabschnitts 6.4.6, die gegenüber dem Mitnahmeabschnitt 6.4.4 liegt.

Figur 11 zeigt schematisch einen vergrößerten Ausschnitt der Zusatzverriegelung 6.4 im Bereich des Sicherungshebels 6.4.3 mit dem Mitnahmeabschnitt 6.4.4. Die Zusatzverriegelung 6.4 und damit der Sicherungshebel 6.4.3 sind im nicht aktivierten Zustand 100 gestellt. Der Verriegelungshebel 6.6 kann frei bewegt werden, um das Schloss 6.2 (dargestellt in Figur 2) zu verriegeln oder zu entriegeln.

Am Verriegelungshebel 6.6 ist ein Mitnahmestift 6.6.1 vorgesehen, an welchem der Mitnahmeabschnitt 6.4.4 in die Anlage gelangt, um den Verriegelungshebel 6.6 beim Aktivieren der Zusatzverriegelung 6.4 mitzunehmen. Das heißt, wenn die Zusatzverriegelung 6.4 bei geöffnetem beweglichem Fahrzeugelement 1 (dargestellt in Figur 1) durch einen Schraubendreher oder eine Münze über den Schlitz 6.4.2 (dargestellt in Figur 7) gemäß Pfeil 216 bewegt, insbesondere gedreht, wird, dreht sich der Sicherungshebel 6.4.3 in dieselbe Richtung und nimmt über den Mitnahmeabschnitt 6.4.4 den Verriegelungshebel 6.6 mit und bringt, insbesondere dreht, diesen gemäß Pfeil 202 in die Verriegelungsstellung 102, dargestellt in Figur 14.

Die Zusatzverriegelung 6.4, insbesondere der Sicherungshebel 6.4.3, ist drehbar an einem ortsfesten Schlossmodul, insbesondere an einer geeigneten Stelle an dem Schlossgehäuse 6.1, angeordnet.

Figur 12 zeigt schematisch einen vergrößerten Ausschnitt der Zusatzverriegelung 6.4 im Bereich der Sperrkontur 6.4.5. Das Schlossgehäuse 6.1 weist eine zu der Sperrkontur 6.4.5 korrespondierende Gegensperrkontur 6.1.2 auf. Die Gegensperrkontur 6.1.2 weist Vertiefungen 6.1.3 auf, in welche Vorsprünge 6.4.11 der Sperrkontur 6.4.5 in der jeweiligen Endstellung, im aktivierten Zustand 110 und im nicht aktivierten Zustand 100 der Zusatzverriegelung 6.4, zum Beispiel rastend, insbesondere formschlüssig und/oder kraftschlüssig, eingreifen.

Figur 13 zeigt schematisch einen vergrößerten Ausschnitt der Zusatzverriegelung 6.4 beim Angreifen oder Anlegen des Mitnahmeabschnitts 6.4.4 des Sicherungshebels 6.4.3 an dem Mitnahmestift 6.6.1 des Verriegelungshebels 6.6 (dargestellt in Figur 2) und bei Mitnahme des Verriegelungshebels 6.6 mittels des Mitnahmeabschnitts 6.4.4 während einer Verstellung der Zusatzverriegelung 6.4 aus dem nicht aktivierten Zustand 100 in den aktivierten Zustand 110 gemäß Pfeil 200.

Figur 14 zeigt schematisch einen vergrößerten Ausschnitt der Zusatzverriegelung 6.4 im aktivierten Zustand 110. Der Sicherungshebel 6.4.3 liegt am Mitnahmestift 6.6.1 an und dient einer definierten Endstellung des Sicherungshebels 6.4.3. Der Verriegelungshebel 6.6 kann eine zugehörige Endstellenfixierung umfassen. Beispielsweise kann der Verriegelungshebel 6.6 mittels einer Feder, insbesondere einer Kippfeder, in seiner Endstellung fixiert sein. Hierdurch wird der Verriegelungshebel 6.6 an eine Bewegung zurück in die entriegelte Stellung 104 (dargestellt in Figur 2) gehindert. Darüber hinaus ist die Zusatzverriegelung 6.4 im Schlossgehäuse 6.1 mittels der ineinandergreifenden Sperrkontur 6.4.5 und der Gegensperrkontur 6.1.2 lösbar verriegelt gehalten, wie in Figur 15 gezeigt.

Figur 15 zeigt schematisch einen vergrößerten Ausschnitt der Zusatzverriegelung 6.4 im Bereich der Sperrkontur 6.4.5 im aktivierten Zustand 110, in welchem der Vorsprung 6.4.11 der Sperrkontur 6.4.5 in die Vertiefung 6.1.3 der Gegensperrkontur 6.1.2 am Schlossgehäuse 6.1 einrasten. Die Gegensperrkontur 6.1.2 kann als eine Rippe mit Ausnehmungen im Schlossgehäuse 6.1 ausgebildet, insbesondere ausgeformt, sein.

Figur 16 zeigt schematisch einen vergrößerten Ausschnitt der Zusatzverriegelung 6.4 im Bereich der Sperrkontur 6.4.5 im nicht aktivierten Zustand 100.

Figur 17 zeigt schematisch in perspektivischer Ansicht die am Schlossgehäuse 6.1 (dargestellt in Figur 1) drehbar gelagerte Zusatzverriegelung 6.4. Der Sicherungshebel 6.4.3 und/oder der Aktivierungsabschnitt 6.4.1 kann/können des Weiteren beispielsweise mindestens eine Ausrichtkontur 6.4.12 umfassen, die eingerichtet ist, den Sicherungshebel 6.4.3 axial relativ zum Schlossgehäuse 6.1 und/oder zum Aktivierungsabschnitt 6.4.1 auszurichten und zu positionieren.

### BEZUGSZEICHENLISTE

- 1: bewegliches Fahrzeugelement
- 1.1: Stirnseite
- 1.2: Ausnehmung
- 2: Innengriff
- 4: Außengriff
- 6: Verriegelungsvorrichtung
- 6.1: Schlossgehäuse
- 6.1.1: Schlossgehäuseschale
- 6.1.2: Gegensperrkontur
- 6.1.3: Vertiefung
- 6.2: Schloss
- 6.2.1: Schlossmechanismus
- 6.2.2: Schlossfalle
- 6.2.3: Sperrklinke
- 6.4: Zusatzverriegelung
- 6.4.1: Aktivierungsabschnitt
- 6.4.2: Schlitz
- 6.4.3: Sicherungshebel
- 6.4.4: Mitnahmeabschnitt
- 6.4.5: Sperrkontur
- 6.4.6: Kopplungsabschnitt
- 6.4.7: Verstärkungsrippe
- 6.4.8: Grundeinheit
- 6.4.9: Gegenkopplungsabschnitt
- 6.4.11: Vorsprung
- 6.4.12: Ausrichtkontur
- 6.6: Verriegelungshebel
- 6.6.1: Mitnahmestift
- 6.8: Entriegelungshebel
- 6.9: Kolben
- 6.10: Antriebseinheit
- 6.12: Getriebe
- 6.13: Einlaufbereich
- 8: erstes Zugmittel
- 10: zweites Zugmittel
- 12: Aufnahme
- 14: Abdeckkappe
- 18: Griffelektronik
- 20: Schlüssel
- 22: Stellmittel
- 24: Schließeinheit

- 100: nicht aktivierter Zustand/Stellung
- 102: Verriegelungsstellung
- 104: entriegelte Stellung/Entriegelungsstellung
- 106: Schließstellung
- 108: selbsthemmender Eingriff
- 110: aktivierter Zustand
- 112: Offenstellung

- 200: Pfeil
- 202: Pfeil
- 203: Pfeil
- 204: Pfeil
- 206: Pfeil
- 208: Pfeil
- 210: Pfeil
- 212: Pfeil
- 214: Pfeil
- 216: Pfeil

## Patentansprüche

1. Bewegliches Fahrzeugelement (1) mit einem Innengriff (2), einem Außengriff (4) und einer Verriegelungsvorrichtung (6), welche
- ein Schloss (6.2) mit einem Schlossmechanismus (6.2.1) mit einer Schlossfalle (6.2.2) und einer Sperrklinke (6.2.3) und
- eine Zusatzverriegelung (6.4) umfasst,
wobei die Zusatzverriegelung (6.4) direkt in das Schloss (6.2) integriert ist, um dieses zusätzlich gegen ein unerwünschtes Öffnen des beweglichen Fahrzeugelements (1) zu verriegeln,
wobei das Schloss (6.2) in dem beweglichen Fahrzeugelement (1) bündig montiert ist und die Zusatzverriegelung (6.4) derart bündig in das Schloss (6.2) integriert ist, dass diese Zusatzverriegelung (6.4) nur bei geöffnetem beweglichem Fahrzeugelement (1) manuell aktivierbar ist.

2. Bewegliches Fahrzeugelement (1) nach Anspruch 1,
wobei die Zusatzverriegelung (6.4) und das Schloss (6.2) unabhängig voneinander verriegelbar und/oder zeitgleich entriegelbar sind.

3. Bewegliches Fahrzeugelement (1) nach Anspruch 1 oder 2,
wobei die Zusatzverriegelung (6.4) mit dem Innengriff (2) derart bewegungsgekoppelt ist, dass die Zusatzverriegelung (6.4) im aktivierten Zustand (110) von innen mittels des Innengriffs (2) entriegelbar ist.

4. Bewegliches Fahrzeugelement (1) nach einem der vorhergehenden Ansprüche,
wobei der Innengriff (2) eingerichtet ist, bei einem geschlossenen Fahrzeugelement (1) durch einen Griffhub sowohl das Schloss (6.2) als auch die Zusatzverriegelung (6.4) zu entriegeln.

5. Bewegliches Fahrzeugelement (1) nach einem der vorhergehenden Ansprüche, wobei die Zusatzverriegelung (6.4) beabstandet zum Schlossmechanismus (6.2.1) im Schlossgehäuse (6.1) angeordnet ist.

6. Bewegliches Fahrzeugelement (1) nach einem der vorhergehenden Ansprüche, wobei die Zusatzverriegelung (6.4) außerhalb eines Einlaufbereichs (6.13) des Schlosses (6.2) angeordnet.

7. Bewegliches Fahrzeugelement (1) nach einem der vorhergehenden Ansprüche, wobei die Zusatzverriegelung (6.4) einteilig oder mehrteilig ausgebildet ist.

8. Bewegliches Fahrzeugelement (1) nach einem der vorhergehenden Ansprüche, wobei die Zusatzverriegelung (6.4) einen Sicherungshebel (6.4.3) und einen Aktivierungsabschnitt (6.4.1) aufweist.

9. Bewegliches Fahrzeugelement (1) nach Anspruch 8,
wobei der Sicherungshebel (6.4.3) drehbar an einer ortsfesten Schlosseinheit angeordnet ist.

10. Bewegliches Fahrzeugelement (1) nach Anspruch 8 oder 9,
wobei der Sicherungshebel (6.4.3) einen Mitnahmeabschnitt (6.4.4) aufweist, der bei Aktivierung des Sicherungshebels (6.4.3) einen Verriegelungshebel (6.6) in eine Verriegelungsstellung (102) bringt und diesen in dieser Verriegelungsstellung (102) sperrt.

11. Bewegliches Fahrzeugelement (1) nach einem der Ansprüche 8 bis 10,
wobei der Sicherungshebel (6.4.3) eine Sperrkontur (6.4.5) aufweist, die bei Aktivierung der Zusatzverriegelung (6.4) in einen sperrenden Eingriff an einer Gegensperrkontur (6.1.2) gelangt oder steht.

12. Bewegliches Fahrzeugelement (1) nach einem der Ansprüche 8 bis 11,
wobei der Sicherungshebel (6.4.3) im nicht aktivierten Zustand (100) außer Eingriff von dem Verriegelungshebel (6.6) steht.

13. Bewegliches Fahrzeugelement (1) nach einem der Ansprüche 8 bis 12,
wobei der Sicherungshebel (6.4.3) eine Ausrichtkontur (6.4.12) umfasst, die eingerichtet ist, den Sicherungshebel (6.4.3) axial auszurichten und zu positionieren.

14. Bewegliches Fahrzeugelement (1) nach einem der Ansprüche 8 bis 13,
wobei der Sicherungshebel (6.4.3) zumindest bereichsweise aus einem flexiblen Material gebildet ist.

15. Bewegliches Fahrzeugelement (1) nach einem der vorhergehenden Ansprüche, ausgebildet als eine Fahrzeugtür.
